# EUROPÄISCHE PATENTSCHRIFT

(11) **EP 2 514 682 B1**
(45) Veröffentlichungstag und Bekanntmachung des Hinweises auf die Patenterteilung: **26.02.2014**
(21) Anmeldenummer: 12164351.4
(22) Anmeldetag: 17.04.2012
(51) Int. Cl.: B65D 19/40, B65D 77/04, B65D 21/02

(54) **Palettenartiges Untergestell für Transport- und Lagerbehälter für Flüssigkeiten**
Palette-style subframe for transport and storage container for fluids
Châssis de type palette pour récipients de transport et de stockage pour liquides

(30) Priorität: 18.04.2011 DE 102011007587
(43) Veröffentlichungstag der Anmeldung: 24.10.2012
(73) Patentinhaber: PROTECHNA S.A., 1701 Fribourg (CH)
(72) Erfinder:
(74) Vertreter: advotec.

(56) Entgegenhaltungen:
- EP-A1- 1 232 961
- DE-U1- 20 316 883
- DE-U1-202006 001 222

## Beschreibung

Die vorliegende Erfindung betrifft ein palettenartiges Untergestell nach dem Oberbegriff des Anspruchs 1.

Ein palettenartiges Untergestell der eingangs genannten Art ist beispielsweise aus der DE 202 17 856 U1 bekannt. Das bekannte Untergestellt weist an den Rahmenecken des Fußrahmens angeordnete Eckfüße auf, die einen Eckfußkörper aufweisen mit zwei im Bereich einer Mittelachse ineinander übergehend ausgebildeten Teilkörpern. Die Teilkörper weisen jeweils am Oberrand der Frontwandung und am Unterrand der Frontwandung einen obere Stützfläche und eine untere Stützfläche auf, die im Wesentlichen rechtwinklig zur Frontwandung angeordnet sind. Dabei dient die obere Stützfläche zur Verbindung mit dem Boden des Untergestells und die untere Stützfläche zur Verbindung mit dem Fußrahmen des Untergestells.

Transport- und Lagerbehälter der eingangs genannten Art werden bei der Lagerung oftmals in einer Stapelanordnung angeordnet, bei der mindestens zwei Transport- und Lagerbehälter aufeinander angeordnet sind. Dabei dient die untere Stützfläche der Eck- und Mittelfüße zur abstützenden Auflage des oberen Transport- und Lagerbehälters auf einem Oberrand des Außenmantels des unteren Transport- und Lagerbehälters. Aufgrund der im Wesentlichen ebenen Ausgestaltung der unteren Stützflächen befinden sich dabei der Fußrahmen des Untergestells des oberen Transport- und Lagerbehälters und der Oberrand des Außenmantels des unteren Transport- und Lagerbehälters in einer gemeinsamen Horizontalebene.

Der Fußrahmen des oberen Transport- und Lagerbehälters und der Oberrand des unteren Transport- und Lagerbehälters sind in ihren Abmessungen so aufeinander abgestimmt, dass sich in Stapelanordnung der Fußrahmen innerhalb einer durch den Oberrand ausgebildeten Begrenzung befindet. Hierdurch ist eine gewisse Relativpositionierung des oberen Behälters zum unteren Behälter in Stapelkonfiguration gegeben. Wegen der unvermeidbaren Fertigungstoleranzen ist zwischen dem Oberrand des unteren Behälters und dem Fußrahmen des oberen Behälters ein nicht genau festgelegter horizontaler Abstand vorgesehen, um jederzeit sicherzustellen, dass der Fußrahmen des oberen Behälters bei der Herstellung einer Stapelanordnung in den Innenbereich des Oberrands des unteren Behälters eingesetzt werden kann. Aufgrund des Abstandes ist in der Praxis eine mehr oder weniger exakte Positionierung der Schwerpunkte der übereinander angeordneten Behälter auf einer gemeinsamen vertikalen Achse nur bei entsprechender Sorgfalt des eine Hubstaplereinrichtung oder dergleichen bedienenden Personals möglich. In dem Fall, dass nicht mit der gebotenen Sorgfalt gestapelt wird, kann sich eine mehr oder weniger große horizontale Abweichung des Schwerpunkts des oberen Behälters gegenüber dem Schwerpunkt des unteren Behälters ergeben, so dass zusätzlich zu der senkrecht wirkenden Behälterlast ein um eine Behälterquerachse wirksames Kippmoment entsteht. Dieses Kippmoment kann insbesondere bei Anordnung des Behälterstapels auf einem unebenen Untergrund oder einer schiefen Ebene im Extremfall zu einer die Stapelsicherheit gefährdenden Instabilität der Stapelanordnung führen.

Zwar ist es grundsätzlich möglich, die Fertigungstoleranzen des Fußrahmens und des Oberrands in so engen Grenzen festzulegen, dass aufgrund eines möglichst gering bemessenen Abstandes zwischen dem Fußrahmen und dem Oberrand nur sehr geringe horizontale Abweichungen des Schwerpunkts des oberen Behälters gegenüber dem Schwerpunkt des unteren Behälters möglich sind. Jedoch wird auf der anderen Seite durch zu eng bemessene Fertigungstoleranzen das Risiko erhöht, dass es bei Ausbildung einer Stapelanordnung oder Auflösung einer Stapelanordnung zu einem Verkanten des Fußrahmens des oberen Behälters mit dem Oberrand des unteren Behälters kommen kann, wodurch Gefahrensituationen entstehen können, die gegebenenfalls zu einem Absturz und einer Beschädigung des oberen Behälters führen können.

Aus der EP 1 232 961 A1 sind ein palettenartiges Untergestell für Transport- und Lagerbehälter für Flüssigkeiten sowie ein hiermit versehener Transport- und Lagerbehälter bekannt, wobei das Untergestell Eckfüße mit einem als Kunststoffkörper ausgebildeten Eckfußkörper aufweist, der an einer unteren Stützfläche zwischen dem Umfangsrand der Frontwandung und einem Verbindungsbereich einen Anschlagkörper aufweist, der durch seinen Abstand vom Umfangsrand einen Auflagerand zur Abstützung des Untergestells auf einem Außenmantel eines Transport- und Lagerbehälters definiert. Bei dem bekannten palettenartigen Untergestell ist der Anschlagkörper durch eine Ausformung des Eckfußkörpers gebildet, die gleichzeitig zur Herstellung einer Clipsverbindung mit einem Fußrahmen des Untergestells dient.

Aus der DE 20 2006 001 222 U1 sind ebenfalls ein palettenartiges Untergestell sowie ein Transport- und Lagerbehälter für Flüssigkeiten mit einem derartigen palettenartigen Untergestell bekannt, wobei das Untergestell mit Eckfüßen versehen ist, die einen Eckfußkörper aus einem Kunststoffmaterial aufweisen, welche aus dem Kunststoffmaterial des Eckfußkörpers gebildete Ausformungen zur Ausbildung eines Anschlagkörpers aufweist.

Die DE 203 16 883 U1 zeigt ein palettenartiges Untergestell für Transport- und Lagerbehälter für Flüssigkeiten, das als Kufenpalette ausgebildet ist und Eckfüße aufweist, die aus einem Blechzuschnitt ausgebildet sind und über Hohlnieten, die mit den Eckfüßen verschweißt sind, mit den Kufen verbunden sind.

Der vorliegenden Erfindung liegt die Aufgabe zugrunde, ein palettenartiges Untergestell für einen Transport- und Lagerbehälter für Flüssigkeiten vorzuschlagen, das die Ausbildung einer sicheren Stapelanordnung von mehreren übereinander gestapelten Transport- und Lagerbehältern in möglichst einfacher Ausgestaltung der Eckfüße ermöglicht.

Zur Lösung dieser Aufgabe weist das erfindungsgemäße Untergestell die Merkmale des Anspruchs 1 auf.

Bei dem erfindungsgemäßen Untergestell ist an der unteren Stützfläche von zumindest einem Teilkörper zwischen dem Umfangsrand der Frontwandung und dem Verbindungsbereich der Stützfläche ein Anschlagkörper angeordnet, der durch seinen Abstand vom Umfangsrand einen Auflagerrand zur Abstützung des Untergestells auf einem Außenmantel eines Transport- und Lagerbehälters definiert.

Das erfindungsgemäße Untergestell ermöglicht eine definierte Relativanordnung übereinander gestapelter Transport- und Lagerbehälter durch einen an der unteren Stützfläche zwischen dem Umfangsrand der Frontwandung und dem Verbindungsbereich angeordneten Anschlagkörper, der durch seinen Abstand vom Umfangsrand einen Auflagerrand zur Abstützung auf einem Außenmantel eines unteren Transport- und Lagerbehälters definiert. Insbesondere ermöglichen die an den Eckfüßen angeordneten Anschlagkörper eine quasi zentrierte Anordnung des oberen Transport- und Lagerbehälters auf dem unteren Transport- und Lagerbehälter, derart, dass zwischen dem Fußrahmen des oberen Transport- und Lagerbehälters und dem Oberrand des Außenmantels des unteren Transport- und Lagerbehälters ein zwischen dem Fußrahmen und dem Oberrand umlaufend ausgebildeter definierter Abstand erzeugt wird, so dass ein unerwünschtes Verkanten der Transport- und Lagerbehälter bei einer Stapelanordnung vermieden und damit sowohl die Herstellung einer Stapelanordnung als auch die Auflösung einer Stapelanordnung mit Trennung der aufeinander gestapelten Transport- und Lagerbehälter voneinander leichter ermöglicht wird und das Entstehen entsprechender Gefahrensituationen vermieden werden kann.

Erfindungsgemäß ist der Eckfußkörper aus einem Blechzuschnitt gebildet und der Anschlagkörper ist als Anschlaglasche ausgebildet, die durch Aufbiegen eines Teilbereichs einer Randstegkante der unteren Stützfläche gebildet ist, so dass der Anschlagkörper integral in dem Blechzuschnitt des Eckfußes ausgebildet ist.

Wenn der Verbindungsbereich durch einen Verbindungsrand gebildet ist, der durch die Anschlaglasche vom Auflagerrand abgeteilt ist, dient die Anschlaglasche gleichzeitig zur Definition des Verbindungsbereichs.

Wenn beide Teilkörper der Eckfüße einen an der unteren Stützfläche angeordneten Anschlagkörper aufweisen, wobei die Anschlagkörper jeweils mit Abstand zur Mittelachse der Frontwandung angeordnet sind, kann bereits durch einen Eckfuß beim Aufsetzen eines oberen Behälters auf einen unteren Behälter ein Positionierungswirkung erzielt werden.

Der erfindungsgemäße Transport- und Lagerbehälter für Flüssigkeiten weist die Merkmale des Anspruchs 4 auf.

Erfindungsgemäß ist der Transport- und Lagerbehälter auf einem palettenartigen Untergestell nach Anspruch 1-3 angeordnet.

Nachfolgend wird eine bevorzugte Ausführungsform eines palettenartigen Untergestells für Transport- und Lagerbehälter anhand der Zeichnung näher erläutert.

Es zeigen:
- **Fig. 1**: eine perspektivische Darstellung eines mit einem palettenartigen Untergestell ausgerüsteten Transport- und Lagerbehälters für Flüssigkeiten;
- **Fig. 2**: eine vergrößerte Darstellung eines Eckbereichs des Untergestells des in Fig. 1 dargestellten Transport- und Lagerbehälters;
- **Fig. 3**: eine isometrische Einzeldarstellung eines Eckfußes;
- **Fig. 4**: den basierend in Fig. 3 dargestellten Eckfuß in isometrischer Darstellung und Unteransicht;
- **Fig**. **5**: einen Eckfuß in Stapelkonfiguration.

**Fig. 1** zeigt einen als Ein- und Mehrwegbehälter verwendbaren Transport- und Lagerbehälter 10 für Flüssigkeiten mit einem Innenbehälter 11 aus Kunststoff, der einen mit einem Deckel 12 verschließbaren Einfüllstutzen 13 im oberen Behälterboden 14 und einen Entleerstutzen 15 im Bereich eines unteren Behälterbodens 16 zum Anschluss einer Entnahmearmatur 17 aufweist. Der Innenbehälter 11 ist austauschbar in einem Außenmantel 18 aus sich kreuzenden waagerechten und senkrechten Gitterstäben 19, 20 aus Metall aufgenommen, der ebenso wie der Innenbehälter 11 auf einem palettenartigen Untergestell 21 angeordnet ist.

Das Untergestell 21 weist einen Boden 22 zum Abstützen des Innenbehälters 11 sowie Eckfüße 23 und Mittelfüße 24 auf, die auf einem Fußrahmen 25 angebracht sind und an denen der Boden 22 sowie der Außenmantel 18 des Innenbehälters 11 befestigt sind.

Wie sich aus einer Zusammenschau der **Fig. 2 und 3** ergibt, weist der Eckfuß 23 eine Frontwandung 26 auf, die im Wesentlichen entsprechend einem Eckradius einer Rahmenecke 27 des Fußrahmens 25 gekrümmt ist und an ihrem Umfangsrand 28 in einen zum Innenbereich des Fußrahmens 25 hin abgewinkelten Randsteg 29 übergeht, der eine durch einen unteren Randstegabschnitt 30 gebildete untere Stützfläche und eine durch einen oberen Randstegabschnitt 31 gebildete obere Stützfläche aufweist. Der untere Randstegabschnitt 30 dient zur Verbindung mit dem Fußrahmen 25. Der obere Randstegabschnitt 31 dient zur Verbindung mit einem Unterrand 32 des Außenmantels 18, derart, dass ein Umfangsrand 33 des Bodens 22 zwischen dem oberen Randstegabschnitt 31 (**Fig. 3**) und dem Unterrand 32 des Außenmantels 18 aufgenommen wird.

Wie insbesondere **Fig. 4** zeigt, weist der Eckfuß 23 in dem dargestellten Ausführungsbeispiel einen im Wesentlichen kasten- oder napfförmig ausgebildeten Eckfußkörper 35 auf, der im vorliegenden Fall aus Metall in einem Umformverfahren hergestellt ist. Der Eckfußkörper 35 besteht aus zwei Teilkörpern 36, 37, die über die gemeinsame Frontwandung 26 miteinander verbunden sind. Die Teilkörper 36, 37 sind jeweils seitlich und im Fall der dargestellten Ausführungsform symmetrisch zu einer Mittelachse 42 der Frontwandung 26 und kontinuierlich ineinander übergehend ausgebildet. Wie ferner **Fig. 4** deutlich zeigt, weisen die Teilkörper 36, 37 längs des Umfangsrandes der Frontwandung 26 neben dem unteren Randstegabschnitt 30 und dem oberen Randstegabschnitt 31 einen seitlichen Randstegabschnitt 43 auf, der in Randstegumformbereichen 44 kontinuierlich in den oberen Randstegabschnitt 31 und den unteren Randstegabschnitt 30 übergeht.

Insbesondere die **Fig. 2 und 3** zeigen, dass die Frontwandung 26 mit Versteifungssicken 45, 46 versehen, die sich zwischen dem oberen Randstegabschnitt 31 und dem unteren Randstegabschnitt 30 erstrecken und einen Sickenboden 47 aufweisen, der gegenüber einer durch die Frontwandung 26 definierten Frontebene zu einem in **Fig. 5** dargestellten, als Verbindungsrand 48 ausgebildeten Verbindungsbereich des unteren Randstegabschnitts 30 hin geneigt ist. Der Verbindungsrand 48 weist im Falle des vorliegenden Ausführungsbeispiels jeweils zwei stegförmige Schweißbuckel 49 auf, die zur Herstellung einer Schweißverbindung mit dem Fußrahmen 25 dienen. Wie insbesondere aus **Fig. 2** ersichtlich, wird durch die geneigte Anordnung des Sickenbodens 47 eine von Kippmomenten freie, direkte Kraftübertragung zwischen dem-Unterrand 32 des Außenmantels 18 bzw. des Bodens 22 und dem Fußrahmen 25 möglich.

Wie die **Fig. 2 bis 5** zeigen, sind die Teilkörper 36, 37 des Eckfusses 23 am unteren Randstegabschnitt 30 jeweils mit einem als Anschlaglasche 50, 51 ausgebildeten Anschlagkörper versehen, wobei jede Anschlaglasche mit einem Abstand a zur Mittelachse 42 angeordnet ist, so dass die Anschlaglaschen 50, 51 in einem Abstand 2a voneinander beidseitig eines Eckscheitelpunkts S der Rahmenecke und im vorliegenden Fall symmetrisch zum Scheitelpunkt S der Rahmenecke angeordnet sind.

Die in **Fig. 5** dargestellte Anordnung des Eckfußes 23 in Stapelkonfiguration, also wenn die Eckfüße 23 eines oberen Transport- und Lagerbehälters 10 auf einem Oberrand 53 (siehe **Fig. 1**) des Außenmantels 18 eines unteren Transport- und Lagerbehälters 10 angeordnet sind, macht deutlich, dass die Anschlaglaschen 50, 51 einen Auflagerrand 52 des unteren Randstegabschnitts 30 von dem Verbindungsrand 48 des unteren Randstegabschnitts 30, der zur Schweißverbindung mit dem Fußrahmen 25 dient, trennen. Dabei sind die Anschlaglaschen 50, 51 so ausgebildet, dass sie den Abstand zwischen dem Oberrand 53 des Außenmantels 18 des unteren Transport- und Lagerbehälters 10 vom Fußrahmen 25 des in Stapelkonfiguration darauf angeordneten oberen Transport- und Lagerbehälters 10 definieren. Bei einer Anordnung der Anschlaglaschen 50, 51 an allen vier Eckfüßen des Transport- und Lagerbehälters ergibt sich somit ein um den Fußrahmen 25 umlaufender, definierter freier Abstand zwischen dem Fußrahmen 25 des oberen Transport- und Lagerbehälters 10 und dem Oberrand 53 des unteren Transport- und Lagerbehälters 10.

Da das in Fig. 1 dargestellte Untergestell an allen vier Rahmenecken 27 mit Eckfüßen 23 versehen ist, ist in einer Minimalkonfiguration der Eckfüße 23 bereits eine Anschlaglasche 50, 51 an jedem Eckfuß 23 ausreichend, um die definierte Relativpositionierung von Transport- und Lagerbehältern 10 in Stapelkonfiguration zu erzielen.

Die vorstehend erläutete Ausführung des Eckfußes 23 mit jeweils zwei Anschlaglaschen 50, 51 ermöglicht jedoch bereits eine Relativausrichtung in dem Fall, wenn aufgrund einer gegen die Horizontale geneigten Ausrichtung eines Transport- und Lagerbehälters 10 die Eckfüße 23 des oberen Transport- und Lagerbehälters 10 nicht gleichzeitig während der Ausbildung einer Stapelkonfiguration auf den Oberrand 53 des unteren Transport- und Lagerbehälters 10 aufgesetzt werden, da die in Horizontalebene durch den Abstand 2a **(****Fig. 2**) voneinander beabstandeten Anschlaglaschen 50, 51 bei Anschlag gegen den Oberrand 53 eine Momentenstütze mit einem Stützmoment M (**Fig. 5**) ausbilden.

## Patentansprüche

1. Palettenartiges Untergestell (21), insbesondere für Transport- und Lagerbehälter (10) für Flüssigkeiten, die mit einem Innenbehälter (11) aus Kunststoff mit einem verschließbaren Einfüllstutzen (13) und einem Entleerstutzen (15) zum Anschluss einer Entnahmearmatur (17) sowie einem Außenmantel (18) aus einem Metallgitter oder Blech ausgestattet sind, wobei das Untergestell einen Boden (22) zum Abstützen des Innenbehälters sowie Eck- und Mittelfüße (23, 24) aufweist, die auf einem Fußrahmen (25) angebracht sind und an denen der Boden des Untergestells befestigt ist, wobei die Eckfüße einen Eckfußkörper (35) aufweisen mit einer Frontwandung (26) und seitlich einer Mittelachse (42) der Frontwandung ausgebildeten Teilkörpern (36, 37), wobei die Teilkörper jeweils eine am Umfangsrand (28) der Frontwandung ausgebildete obere Stützfläche zur Verbindung des Eckfußes mit dem Boden und eine untere Stützfläche mit einem Verbindungsbereich zur Verbindung des Eckfußes mit dem Fußrahmen aufweisen, wobei an der unteren Stützfläche von zumindest einem Teilkörper (36, 37) zwischen dem Umfangsrand (28) der Frontwandung (26) und dem Verbindungsbereich ein Anschlagkörper angeordnet ist, der durch seinen Abstand vom Umfangsrand einen Auflagerrand (52) zur Abstützung des Untergestells auf einem Außenmantel (18) eines Transport- und Lagerbehälters (10) definiert, **dadurch gekennzeichnet,**
**dass** der Eckfußkörper aus einem Blechzuschnitt gebildet ist, und der Anschlagkörper als Anschlaglasche (50, 51) ausgebildet ist, die durch Aufbiegen eines Teilbereichs einer Randstegkante der unteren Stützfläche gebildet ist.

2. Untergestell nach Anspruch 1,
**dadurch gekennzeichnet,**
**dass** der Verbindungsbereich durch einen Verbindungsrand (48) gebildet ist, der durch die Anschlaglasche (50, 51) vom Auflagerrand (52) abgeteilt ist.

3. Untergestell nach Anspruch 1 oder 2,
**dadurch gekennzeichnet,**
**dass** beide Teilkörper (36, 37) einen an der unteren Stützfläche angeordneten Anschlagkörper aufweisen, wobei die Anschlagkörper jeweils mit Abstand zur Mittelachse (42) der Frontwandung (26) angeordnet sind.

4. Transport- und Lagerbehälter (10) für Flüssigkeiten, die mit einem Innenbehälter (11) aus Kunststoff mit einem verschließbaren Einfüllstutzen (13) und einem Entleerstutzen (15) zum Anschluss einer Entnahmearmatur (17) sowie einem Außenmantel (18) aus einem Metallgitter oder Blech ausgestattet sind, wobei der Innenbehälter und der Außenmantel auf einem Boden (22) eines palettenartigen Untergestells (21) nach einem oder mehreren der Ansprüche 1 bis 3 angeordnet sind.

## Claims

1. A pallet-like understructure (21), in particular for transport and storage containers (10) for liquids, which are equipped with an inner container (11) made of plastic, having a closable filling neck (13) and a draining neck (15) for connecting a tapping armature (17) as well as with an outer jacket (18) made of a metal grid or sheet metal, wherein the understructure comprises a bottom (22) for supporting the inner container as well as corner feet and central feet (23, 24), which are mounted onto a foot frame (25) and to which the bottom of the understructure is attached, wherein the corner feet comprise a corner foot body (35) having a front wall (26) and partial bodies (36, 37) embodied laterally in relation to a central axis (42) of the front wall, wherein the partial bodies respectively comprise one upper supporting surface which is embodied at the peripheral edge (28) of the front wall for connecting the corner foot to the bottom and one lower supporting surface having a connection area for connecting the corner foot to the foot frame, wherein, at the lower supporting surface of at least one partial body (36, 37), a stop body is arranged between the peripheral edge (28) of the front wall (26) and the connection area, which stop body, due to its distance from the peripheral edge, defines a bearing edge (52) for supporting the understructure on an outer jacket (18) of a transport and storage container (10),
**characterised in that**
the corner foot body is formed by a piece of sheet metal, and the stop body is embodied as a stop lug (50, 51), which is formed by bending up a partial area of an edge web rim of the lower supporting surface.

2. The understructure according to claim 1,
**characterised in that**
the connection area is formed by a connection edge (48), which is separated from the bearing edge (52) by the stop lug (50, 51).

3. The understructure according to claim 1 or 2,
**characterised in that**
both partial bodies (36, 37) comprise a stop body that is arranged at the lower supporting surface, wherein the stop bodies are respectively arranged at a distance from the central axis (42) of the front wall (26).

4. Transport and storage containers (10) for liquids, which are equipped with an inner container (11) made of plastic, having a closable filling neck (13) and a draining neck (15) for connecting a tapping armature (17) as well as with an outer jacket (18) made of a metal grid or sheet metal, wherein the inner container and the outer jacket are arranged on a bottom (22) of a pallet-like understructure (21) according to one or more of the claims 1 to 3.

## Revendications

1. Bâti (21) en forme de palette, en particulier pour des cuves (10) de transport et stockage pour des liquides, qui sont équipées d'une cuve (11) intérieure en matière plastique ayant une tubulure (13) de remplissage fermable et une tubulure (15) de vidage pour le raccordement d'une armature (17) de prélèvement et équipées d'une enveloppe (18) extérieure en treillis métallique ou en tôle, le bâti comprenant un fond (22) pour l'appui de la cuve intérieure ainsi que des pieds (23, 24) d'angle et centraux, qui sont montés sur un cadre (25) de piétement et auxquels le fond du bâti est fixé, les pieds d'angle comprenant un corps (35) de pied d'angle ayant une paroi (26) avant et des corps (36, 37) partiels qui sont conçus latéralement par rapport à un axe (42) central de la paroi avant, les corps partiels respectivement comprenant une surface d'appui supérieure qui est conçue au bord (28) périphérique de la paroi avant pour la liaison du pied d'angle avec le fond et une surface d'appui inférieure ayant une zone de liaison pour la liaison du pied d'angle avec le cadre de piétement, à la surface d'appui inférieure d'au moins un corps (36, 37) partiel, un corps de butée étant disposé entre le bord (28) périphérique de la paroi (26) avant et la zone de liaison, ledit corps de butée, dû à sa distance du bord périphérique, définissant un bord (52) portant pour l'appui du bâti sur une enveloppe (18) extérieure d'une cuve (10) de transport et stockage, **caractérisé en ce que**
le corps de pied d'angle est formé à partir d'une pièce de tôle, et le corps de butée est conçu comme une languette (50, 51) de butée, qui est formée en pliant une zone partielle d'une arête de barrette de bord de la surface d'appui inférieure.

2. Bâti selon la revendication 1,
**caractérisé en ce que**
la zone de liaison est formée à partir d'un bord (48) de liaison, qui est séparé du bord (52) portant par la languette (50, 51) de butée.

3. Bâti selon la revendication 1 ou 2,
**caractérisé en ce que**
les deux corps (36, 37) partiels comprennent un corps de butée qui est disposé à la surface d'appui inférieure, les corps de butée respectivement étant disposés à distance de l'axe (42) central de la paroi (26) avant.

4. Des cuves (10) de transport et stockage pour des liquides, qui sont équipées d'une cuve (11) intérieure en matière plastique ayant une tubulure (13) de remplissage fermable et une tubulure (15) de vidage pour le raccordement d'une armature (17) de prélèvement et équipées d'une enveloppe (18) extérieure en treillis métallique ou en tôle, la cuve intérieure et l'enveloppe extérieure étant disposées sur un fond (22) d'un bâti (21) en forme de palette selon l'une ou plusieurs des revendications 1 à 3.
